# EUROPÄISCHE PATENTSCHRIFT

(11) **EP 0 873 227 B1**
(45) Veröffentlichungstag und Bekanntmachung des Hinweises auf die Patenterteilung: **12.09.2001**
(21) Anmeldenummer: 96944073.4
(22) Anmeldetag: 27.12.1996
(51) Int. Cl.: B28D 1/18, B28D 7/04

(54) **VORRICHTUNG ZUR BEARBEITUNG VON OBERFLÄCHEN**
PROCESS FOR THE TREATMENT OF SURFACES
DISPOSITIF DE TRAITEMENT DE SURFACES

(30) Priorität: 27.12.1995 DE 19548932
(43) Veröffentlichungstag der Anmeldung: 28.10.1998
(73) Patentinhaber: BETONWERKE MUNDERKINGEN REINSCHÜTZ GmbH, D-89597 Munderkingen (DE)
(72) Erfinder: HÖPPE, Olaf, D-89607 Emerkingen (DE); REINSCHÜTZ, Peter, D-89597 Munderkingen (DE)
(74) Vertreter: Fleuchaus, Leo, Dipl.-Ing.
(86) Internationale Anmeldenummer: EP9605851
(87) Internationale Veröffentlichungsnummer: WO9724210

(56) Entgegenhaltungen:
- EP-A- 0 098 798
- DE-A- 3 009 615
- DE-A- 3 927 601
- DE-A- 4 142 396
- US-A- 2 925 691
- US-A- 5 085 008

## Beschreibung

Die Erfindung betrifft eine Vorrichtung mit einem Werkzeug zum Bearbeiten von ebenen Gesteins- und Betonoberflächen nach dem Oberbegriff des Anspruchs 1.

Derartige Werkzeuge zum Bearbeiten der Oberflächen von Materialien, insbesondere von Stein- und Betonware sind vielseitig bekannt. Dabei wird grob unterschieden, ob mit den Vorrichtungen eine gleichmäßige einheitliche Oberflächenstruktur oder eine gemusterte Oberflächenstruktur geschaffen werden soll. Im Falle einer gemusterten Oberfläche handelt es sich in der Regel um die Einarbeitung von Rillen und Nuten unter Verwendung von Schlagwerkzeugen, wie sie durch die DE-C-622110, DE-A-1909193, US-A-3575155 und US-A-3585761 bekannt sind. Schlagwerkzeuge für die Bearbeitung von Oberflächen, um eine möglichst gleichbleibende Oberflächenstruktur herzustellen, sind durch die US-A-3380094 und das DE-U-9006049 bekannt.

Eine weitere Vorrichtung zum Bearbeiten von ebenen Gesteins- und Betonoberflächen mit Schlagwerkzeugen ist durch die DE-A-4142396 bekannt, mit welcher der Effekt einer gestockten Oberfläche erzielt werden soll. Es hat sich jedoch gezeigt, daß der Effekt einer gestockten Oberfläche nur unbefriedigend erreicht wird, da das umlaufende, mit Ketten versehene Schlagwerkzeug einen unerwünschten Richtungseffekt hat, der am fertiggestellten Produkt erkennbar ist. Ein weiterer Nachteil dieses Schlagwerkzeuges, der ebenfalls eine Folge des Richtungseffektes ist, ergibt sich dadurch, daß die vorlaufende Kante des Steines völlig anderes ausbricht als die nachlaufende Kante und auch die Seitenkanten des von den Schlagketten getroffenen Steines ein abweichendes Bruchmuster zeigen.

Der Erfindung liegt die Aufgabe zugrunde, ein Schlagwerkzeug der eingangs erwähnten Art zu schaffen, mit dem ein Richtungseffekt und ein ungleichmäßiges Abschlagen von Kanten vermieden wird. Dabei soll insbesondere beim Bearbeiten von kleinflächigen Oberflächen wie Pflastersteine oder dergleichen, dafür Sorge getragen werden, daß alle die Oberfläche begrenzenden Kanten gleichmäßig ausgeschlagen werden.

Diese Aufgabe wird erfindungsgemäß durch die Merkmale des Anspruchs 1 gelöst.

Um dafür Sorge zu tragen, daß die zu bearbeitenden Steine unter den Schlagwellen dicht gepackt verschoben werden, sieht eine Ausgestaltung der Erfindung vor, daß die drei Förderbänder aus einem zuführseitigen Aufgabeförderband, einem mittleren Bearbeitungsförderband und einem Abnahmeförderband bestehen, daß das mittlere Bearbeitungsförderband mit einer konstanten Transportgeschwindigkeit läuft, daß das Aufgabeförderband zwischen einer der Transportgeschwindigkeit des Bearbeitungsförderbandes entsprechenden Geschwindigkeit und einer höheren Eilgeschwindigkeit umschaltbar ist.

Um zu gewährleisten, daß die einzelnen diskontinuierlich auf die Fördervorrichtung aufgelegten Steinpakete auf dem Bearbeitungsförderband zu einer dicht gepackten Steinfolge zusammengeschoben werden, sieht die Erfindung vor, daß am Bearbeitungsförderband eine Lichtschranke angebracht ist, die eine Lücke in den den Schlagwellen zugeführten Steinen feststellt und an die Steuerung des Aufgabeförderbandes einen Steuerimpuls gibt, der das Aufgabeförderband so lange auf Eilgeschwindigkeit umschaltet, bis die Steine wieder dicht aneinanderliegend zu den Schlagwellen transportiert werden. Die Rückschaltung von der Eilgeschwindigkeit zur normalen Transportgeschwindigkeit geschieht dadurch, daß der Steuerimpuls einen Zähler startet, der die einer abgelegten Steinlagenbreite entsprechende Transportstrecke auszählt und anschließend die Eilgeschwindigkeit des Aufgabeförderbandes wieder auf die niedrige normale Transportgeschwindigkeit zurückschaltet sowie die Neubeschickung des Aufgabeförderbandes freigibt.

Eine weitere Maßnahme der Erfindung sieht vor, daß im auflaufseitigen Bereich des Abnahmeförderbandes eine weitere Lichtschranke vorgesehen ist, welche die auf das Abnahmeförderband auflaufende Steinlage abtastet und einen Steuerimpuls an einen Zähler am Bearbeitungsförderband abgibt, der, sobald die einer Steinlagenbreite entsprechende Steinzahl auf das Abnahmeförderband geschoben ist, das Abnahmeförderband auf eine Eilgeschwindigkeit umschaltet, um die Steinlage geschlossen gegen eine Anlageschiene zu transportieren und die Abnahme der Steinlage vom Förderband zu veranlassen.

Damit auch sichergestellt wird, daß auch die am jeweiligen äußeren Rand liegenden Steine eine gleichmäßige Kantenbearbeitung erfahren und nicht als zweite Wahl aussortiert werden müssen, sieht die Erfindung ferner vor, daß auf beiden Seiten der Förderbänder Führungschienen angebracht sind, die im Bearbeitungsbereich unter den Schlagwellen eine höhenverstellbare Führungsleiste tragen. Dabei ist die Oberkante der Führungsleiste auf eine Höhe zwischen 5 mm bis 10 mm unterhalb der Oberflächenebene der Steine einstellbar.

Eine vorteilhafte Ausgestaltung sieht ferner vor, daß die Führungsschienen im Bereich des Aufgabeförderbandes als Stoßschienen ausgebildet sind, mit welchen die Steine in seitlich dicht aneinanderanliegenden Steinlagen verschiebbar sind.

Um sicherzustellen, daß das Greifen der bearbeiteten Steine in geschlossenen Steinpaketen möglich ist, sieht die Erfindung vor, daß das Abnahmeförderband am abnahmeseitige Ende mit einer querverlaufenden und höhenverstellbaren Anschlagschiene versehen ist, an welcher die Steine jeweils in dicht aneinanderanliegenden Steinpakete auflaufen, und daß die Anschlagschiene beim Greifen eines Steinpaketes vom Greifer nach unten wegdrückbar ist.

Zur Sicherstellung, daß auf der Abnahmeseite die für die Verpackung nötigen Paletten zur Verfügung stehen, verläuft gemäß der Erfindung unter den Förderbändern ein Kettenförderer, der die leeren Steinpaletten von der Aufgabeseite zur Abgabeseite transportiert, wobei der Kettenförderer immer dann eine Leerpalette in Beladeposition verschiebt, wenn eine beladene Palette abtransportiert ist.

Für die leichte Handhabbarkeit der Schlagwellen und ein schnelles Nachrüsten sieht die Erfindung vor, daß die Schlagwellen aus einem zylindrischen Rohr mit verhältnismäßig großem Durchmesser bestehen, auf welches Ringe in einem der Kettengliedgröße zugeordneten Abstand aufgeschweißt sind, daß längs einer bezüglich der radialen Ringbreite mittleren Kreislinie eine Vielzahl von Bohrungen zum Durchstecken von die Schlagketten tragenden Stahlstangen vorgesehen ist, daß auf die beiden Enden des Rohres ein den Ringen entsprechender geteilter Flanschring aufspannbar und auf dem Rohr verklemmbar ist. Das Herausnehmen und Einhängen in der Schlagkette wird dadurch vereinfacht, daß die Stahlstangen zum Einhängen der Schlagketten geteilt und von beiden Seiten durch die Bohrungen der Ringe und des jeweiligen Flanschringes steckbar sind, wobei die innenliegenden Enden auf Lücke liegend ineinandergreifen können, und daß die Schlagketten in einem sich wiederholenden Verteilungsmuster in die Stahlstangen eingehängt sind. Beim Einhängen von Schlagketten verhältnismäßig große Länge, mit denen ein weiches Schlagmuster erzielbar ist, wird ein Verheddern der Ketten dadurch vermieden, daß die Schlagketten mit jeweils einem freien Ringabstand auf den Stahlstangen eingehängt sind. Diese Maßnahme wird dadurch unterstützt, daß die Schlagketten von Stahlstange zur Stahlstange auf Lücke liegend eingehängt sind.

Als besonders vorteilhaft für das Erzielen einer gleichmäßigen Oberflächen-Schlagstruktur hat es sich erwiesen, wenn die Schlagketten bei beiden sich gegenläufig drehenden Schlagwellen in einem gleichen Anordnungs- und Verteilungsmuster mit sich wiederholendem Rapport eingehängt sind, und daß pro Umdrehung der Schlagwelle jeweils eine gleiche Anzahl von Schlagketten die Steinoberfläche in gleichem Schlagmuster trifft.

Für den Fall, daß ein strukturiertes Schlagmuster erreicht werden soll, ist vorgesehen, daß die Schlagmuster der einzelnen Schlagwellen verschieden sind, bzw. daß die Schlagmuster der einzelnen Wellen gegeneinander versetzt sind.

Die Vorteile und Merkmale der Erfindung ergeben sich auch aus der nachfolgenden Beschreibung eines Ausführungsbeispieles in Verbindung mit den Ansprüchen und der Zeichnung. Es zeigen:
Fig. 1 eine schematisierte Seitenansicht einer Schlagwelle zusammen mit einer rechtsseitigen und linksseitigen Stirnansicht;
Fig. 2 eine schematisierte Ansicht einer Vorrichtung zum Bearbeiten von ebenen Gesteins- und Betonflächen gemäß der Erfindung;
Fig. 3 eine schematisierte Abwicklung zweier Schlagwellen zur Erzeugung eines gleichmäßigen Schlagmusters;
Fig. 4 eine schematisierte Abwicklung zweier Schlagwellen zur Erzeugung eines strukturierten Schlagmusters.

In Fig. 1 ist eine Schlagwelle 10 zusammen mit zwei rechts und links davon dargestellten stirnseitigen Ansichten gezeigt. Die Schlagwelle besteht aus einem zylindrischen Rohr 12 mit an beiden Seiten angebrachten Achsstummeln 13. Zur Halterung von Schlagketten 11 sind über die axiale Länge des zylindrischen Rohres 12 verteilt Ringe 14 angebracht, die vorzugsweise auf das zylindrische Rohr aufgeschweißt sind. An den beiden stirnseitigen Enden ist ferner ein geteilter Spannring 15 aufgesetzt der mit einer nicht dargestellten Spannvorrichtung auf dem zylindrischen Rohr 12 fixiert werden kann. Über die Ringe 14 und 15 sind längs einer mittlerer Kreislinie eine Vielzahl von Bohrungen 18 vorgesehen, durch welche Stahlstangen 19 steckbar sind. Diese Stahlstangen 19 tragen die in Fig. 1 nicht dargestellten Schlagketten 11, wobei bei der Montage jeweils nur eine Schlagkette zwischen zwei Ringen 14 angeordnet ist. Die Stahlstangen 19 können über die ganze Länge der Schlagwelle verlaufen und enden in der voll eingesteckten Position innerhalb der geteilten Spannringe 15. Um diese in der Betriebslage festzuhalten und ein Herausrutschen der Stahlstangen zu vermeiden, werden nach dem Einstecken der Stahlstangen durch die fluchtenden Bohrungen 18 die äußeren Spannringe 15 um eine Lochbreite verdreht und in dieser verdrehten Position durch Verspannen auf dem zylindrischen Rohr fixiert. Damit ist eine leichte Montage und eine hohe Sicherheit gegen Herausfallen der Stahlstangen während des Betriebs gewährleistet.

Bei verhältnismäßig langen Schlagwellen sind bei dem erläuterten Aufbau entsprechend lange Stahlstangen erforderlich, die beim Einfädeln der Schlagketten über die ganze Länge durch die Ringe 14 geschoben werden müssen. Diese Handhabung ist verhältnismäßig umständlich und deshalb ist auch vorgesehen, die Stahlstangen zu halbieren und von beiden Seiten durch die geteilten Spannringe 15 sowie die weiteren Ringe 14 zu schieben. In einem mittleren Bereich laufen die Stahlstangen dann gegeneinander, wenn die Bohrungen 18 über die gesamte Schlagwelle 10 fluchtend in den Ringen 14 vorgesehen sind. Es ist jedoch auch vorgesehen, die Ringe 14 auf der einen Seite der Schlagwelle gegenüber den Ringen auf der anderen Seite der Schlagwelle um etwa einen Durchmesser der Bohrung 18 zu versetzen, so daß die eingeschobenen Stahlstangen 19 im Überlappungsbereich auf Lücke zu liegen kommen.

Beim Beschicken der Schlagwelle ist es möglich, unterschiedlichste Anordnungs- und Verteilungsmuster der in die Stahlstange 19 eingehängten Schlagketten 11 vorzusehen, je nachdem, welche Oberflächenstruktur bei der Bearbeitung der Steine erhalten werden soll. Für den Fall, daß ein gleiches Schlagmuster über die gesamte Oberfläche erwünscht wird, sind in jeder der beiden Schlagwellen dieselbe Anzahl von Schlagketten in der gleichen Verteilung einzuhängen, wobei die Schlagketten mit jeweils einem freien Ringabstand in die Stahlstangen eingehängt sein können.

Wenn dabei die Schlagketten in die jeweils übernächst folgende Stahlstange und gleichzeitig auf Lücke liegend eingehängt sind, ergibt sich ein Verteilungsmuster, wie es in Fig. 3 schematisch angedeutet ist. In dieser Darstellung ist jeweils eine Abwicklung der beiden gegeneinander laufenden Schlagwellen dargestellt, aus der die Verteilung zu entnehmen ist. Diese Art der Verteilung ergibt ein sehr gleichmäßiges und gleichförmiges Schlagmuster über die gesamte Oberfläche der Steine.

Ist dagegen ein Schlagmuster erwünscht, bei dem eine ungleichmäßige Struktur auf der Oberfläche der Steine vorgesehen werden soll, dann kann z.B. eine Verteilung wie in Fig. 4 Verwendung finden, bei der keine gleichmäßige Strukturierung, sondern eine Streifenstrukturierung erreicht wird, indem in bestimmten Bereichen eine größere Anzahl von Schlagketten als in benachbarten Bereichen bei der Bearbeitung auf die Steinoberfläche auftreffen. Es ist offensichtlich, daß eine große Vielzahl von Anordnungs- und Verteilungsmuster für die Schlagketten auf den Stahlstangen möglich ist, und die Schlagketten dementsprechend auch eine entsprechende Vielzahl von herstellbaren Strukturen erzeugen.

In Fig. 2 ist der gesamte Aufbau der Vorrichtung zum Bearbeiten von ebenen Gesteins- und Betonoberflächen mit Schlagwerkzeug gemäß der Erfindung dargestellt. Die Vorrichtung umfaßt drei hintereinander geschaltete Förderbänder, nämlich ein Aufgabeförderband 22, ein Bearbeitungsförderband 24 und ein Abnahmeförderband 26. Über dem Bearbeitungsförderband 24 ist das Schlagwerkzeug in Form von zwei Schlagwellen 10 mit Schlagketten 11 angeordnet. Die beiden Schlagwellen drehen sich gegenläufig zueinander und befinden sich in einem höhenverstellbaren Abstand über dem Bearbeitungsförderband 24.

Die über Paletten 30 im Stapel zugeführten Steine 32 werden mit dem Greifer 34 eines Greiferroboters 33 lagenweise erfaßt und auf das Aufgabeförderband 22 aufgelegt. Dieses Aufgabeförderband läuft im Normalbetrieb mit der Transportgeschwindigkeit des Bearbeitungsförderbandes 24 und ist jedoch, wie nachfolgend näher erläutert wird, auf eine Eilgeschwindigkeit umzuschalten, um die Steine dicht aneinander anliegend auf das Bearbeitungsförderband aufzuschieben, so daß sie dicht gepackt unter den Schlagwellen hindurchlaufen.

Um dieses dichte Aneinanderanliegen zu gewährleisten, ist einerseits eine Lichtschranke 36 vorgesehen, die Lücken zwischen den Steinen im auflaufseitigen Bereich des Bearbeitungsförderbandes 24 feststellt und Steuerimpulse abgibt, welche das Aufgabeförderband 22 auf die Eilgeschwindigkeit umschaltet, so daß die Steine gegeneinander verschoben werden und sich die Lücken schließen.

Da die Eilgeschwindigkeit für diesen Zweck nur für eine gewisse Zeit benötigt wird, ist ferner vorgesehen, daß der Steuerimpuls von der Lichtschranke 36 einen Zähler startet, der die einer abgelegten Steinlagenbreite entsprechende Transportstrecke auszählt, und nur für einen dieser Strecke entsprechenden Zeitraum die Eilgeschwindigkeit einschaltet. Danach wird das Aufgabeförderband 22 wieder auf die niedrige normale Transportgeschwindigkeit zurückgeschaltet. Sobald der Greifroboter 33 feststellt, daß auf dem Aufgabeförderband 22 genügend Platz ist, wird mit dem Greifer 34 eine neue Steinlage erfaßt und auf das Aufgabeförderband 22 abgelegt.

Für eine fehlerfreie Bearbeitung der Oberfläche der Steine ist nicht nur erforderlich, sie in Transportrichtung auf dem Bearbeitungsförderband 24 dicht aneinanderliegend zu transortieren, sondern daß auch in Querrichtung zwischen den Steinen keine freien Lücken bleiben, in deren Bereiche beim Aufschlagen der Schlagketten die Kanten ausbrechen können. Zu diesem Zweck ist eine Führungsschiene 38 vorgesehen, die beiderseits der Steinlage oberhalb des Bearbeitungsförderbandes in das Abnahmeförderband hinein verläuft und im Bereich des Aufgabeförderbandes als Stoßschiene 40 ausgebildet ist. Mit Hilfe dieser Stoßschiene 40 können die Steine quer zur Förderrichtung verschoben werden, so daß sie auch seitlich dicht aneinander anliegend unter die Schlagwellen 10 laufen. Im Bereich des Schlagwerkzeuges ist auf den Führungschienen 38 noch eine Führungsleiste vorgesehen, die höhenverstellbar ist und deren Oberkante auf eine Ebene eingestellt wird, die geringfügig unter der Oberflächenebene der zubearbeitenden Steine liegt.

Es hat sich gezeigt, daß Abstände zwischen 5 mm und 10 mm unterhalb der Oberkante der zu bearbeitenden Steine als optimale Einstellung anzusehen sind, bei der die Außenkanten der jeweils äußeren Steinreihe die selbe Bearbeitung erfahren wie die innerhalb einer Steinlage aneinander anliegenden Kanten der einzelnen Steine. Damit ist eine nahezu ausschußfreie Produktion bei der Oberflächenbearbeitung möglich, und es fallen nur noch geringfügige Mengen von Steinen zweiter Wahl an. Die Höhenverstellbarkeit der Führungsleiste 42 ist deshalb notwendig, da mit der Vorrichtung Steine unterschiedlicher Höhe bearbeitet werden sollen, und damit nicht nur die Schlagwellen auf einen richtigen Abstand zur Bearbeitungsoberfläche, sondern auch die Oberkante der Führungsleisten auf einen vorgegebenen Abstand von der Oberfläche der Steine eingestellt werden müssen.

Für die Qualität der Oberfläche und die durch das Bearbeiten erhaltene Oberflächenstruktur ist der Abstand der Schlagwellen von der Oberflächenebene der Steine von wesentliche Bedeutung. Aus diesem Grund ist vorgesehen, daß die Schlagwellen ebenfalls höhenverstellbar sind. Je nach dem, ob ein leichter Schlag, ein kräftiger Schlag oder ein schleifender Schlag erwünscht wird, sind die Schlagwellen auf eine solche Höhe einzustellen, daß z.B. nur ein oder zwei endseitige Kettenglieder mit der Steinoberfläche in Berührung kommen oder aber auch drei und mehr und zwar bis zu etwa 7 Kettenglieder die Oberfläche berühren, so daß die endseitigen über die Oberfläche gezogenen Kettenglieder einen Schleifeffekt zusätzlich zum Schlageffekt ausüben.

Beim Auslaufen aus der Bearbeitungsstation liegen die Steine auf dem Bearbeitungsförderband 24 noch in dicht geschlossenen Steinlagen auf und werden von dem Bearbeitungsförderband 24 auf das Abnahmeförderband 26 verschoben. Dabei läuft das Abnahmeförderband mit der gleichen Transportgeschwindigkeit wie das Bearbeitungsförderband.

An dem Abnahmeförderband 26 ist eine weitere Lichtschranke 46 vorgesehen, die anspricht, sobald die Vorderkante der übernommenen Steine in die Lichtschranke einläuft. Im Anschluß daran ist nun dafür zu sorgen, daß sich beim Weitertransport an eine Anschlagschiene genau die Anzahl derjenigen Steine sammelt, die für ein Steinpaket vorgesehen ist und vom Greifer 34 eines weiteren Greifroboters 33 erfaßt werden kann. Zu diesem Zweck kann entweder das Abnahmeförderband 26 in einen Eilgang geschaltet werden, wobei mit der Lichtschranke festgestellt wird, wann die für ein Steinpaket nötige Anzahl von Steinen durch die Lichtschranke verschoben ist. Sodann wird das Abnahmeförderband wieder auf normale Transportgeschwindigkeit zurückgeschaltet. Durch diese Geschwindigkeitsänderung entsteht eine neue Lücke zwischen dem an der Anschlagschiene 48 zusammengeschobenen Steinpaket und den Folgesteinen. Bei diesem Ablauf ist durch eine entsprechende Einstellung der Lichtschranke dafür zu sorgen, daß die Lagenbreite der Steine berücksichtigt wird, um ein volles Steinpaket zu erhalten.

Eine weitere Möglichkeit, um die Steine zu einem von Greifer 34 greifbaren Steinpaket zusammenzuschieben, besteht darin, daß, sobald der erste Stein nach einer Lücke von der Lichtschranke 46 erfaßt wird, ein Zähler 50 am Bearbeitungsförderband 24 in Gang gesetzt wird und eine der Steingröße entsprechende Förderstrecke auszählt und für diese Zeit das Abnahmeförderband 26 auf die Eilgeschwindigkeit umschaltet. Damit wird das Abnahmeförderband genau für diejenige Zeit in die Eilgeschwindigkeit umgeschaltet, welche benötigt wird, um die zu einem Steinpaket gehörigen Steine bis zum Anschlag 48 zu verschieben und eine neue Lücke zu schaffen, bevor das Abnahmeförderband 26 wieder auf Normalgeschwindigkeit zurückgeschaltet wird. Mit Hilfe des Zählers ist es einfach, die für eine vorgegebene Steinbreite benötigte Transportstrecke des Bearbeitungsförderbandes auszuzählen, um die einem Steinpaket entsprechende Anzahl von Steinen auf das Aufnahmeförderband 26 zu transportieren.

Beim Aufnehmen des an der Anschlagschiene 48 anliegenden Steinpaketes fährt der Greifroboter den Greifer 24 von oben über das Steinpaket und schiebt gleichzeitig die Anlageschiene 48 gegen eine Federspannung nach unten, um das Steinpaket von der Seite greifen zu können. Das Steinpaket wird abgehoben und benachbart auf eine Palette 30 zu einem nachfolgenden Abtransport abgesetzt.

Um dafür zu sorgen, daß ausgabeseitig immer eine Palette 30 zur Verfügung steht, werden die auf der Aufgabeseite leer gewordenen Paletten auf einen Kettenförderer 52 geschoben, der unterhalb der Bearbeitungsanlage verläuft und die Paletten der Reihe nach zur Ausgabeseite befördert. Der Kettenförderer wird derart gesteuert, daß immer dann, wenn auf der Abnahmeseite eine vollbeladene Palette abtransportiert ist, eine neue Palette vom Kettenförderer aus in Ladeposition gebracht wird. Die Steuerung erfolgt mit Hilfe des Greifroboters der die Entladung und die volle Beladung der Palette feststellt und entsprechend den Zu- und Abtransport steuert.

## Patentansprüche

1. Vorrichtung mit einem Werkzeug zum Bearbeiten von ebenen Gesteinsund Betonoberflächen mit zumindest einer rotierenden und höhenverstellbaren Schlagwelle, an welcher am Umfang eine Vielzahl von auf Stangen angeordneten Schlagketten auswechselbar angebracht ist, die beim Rotieren des Werkzeugs auf die Oberfläche der unter dem rotierenden Werkzeug mit einer Fördervorrichtung entlangtransportierten Steine schlagen,
**dadurch gekennzeichnet,**
- daß zwei gegenläufig zueinander angetriebene, mit den Schlagketten (11) versehene Schlagwellen (10) Verwendung finden;
- daß die Fördervorrichtung aus drei hintereinander geschalteten Förderbänden (22, 24, 26) besteht, welche zumindest zeitweise mit unterschiedlichen Geschwindigkeiten laufen können ;
- und daß die Steine (32) zu einer dicht gepackten Steinfolge zusammen-geschoben werden können, damit sie dicht gepackt unter den sich drehenden, mit den Schlagketten versehenen Schlagwellen bearbeitet Werden können.

2. Vorrichtung nach Anspruch 1,
**dadurch gekennzeichnet,**
- daß die drei Förderbänder aus einem zuführseitigen Aufgabeförderband (22), einem mittleren Bearbeitungsförderband (24) und einem Abnahmeförderband (26) bestehen;
- daß das mittlere Bearbeitungsförderband (24) mit einer konstanten Transportgeschwindigkeit läuft;
- und daß das Aufgabeförderband (22) zwischen einer der Transportgeschwindigkeit des Bearbeitungsförderbandes entsprechenden Geschwindigkeit und einer höheren Eilgeschwindigkeit umschaltbar ist.

3. Vorrichtung nach Anspruch 1 oder 2,
**dadurch gekennzeichnet,**
- daß am Bearbeitungsförderband (24) eine Lichtschranke (36) angebracht ist, die eine Lücke in den den Schlagwellen zugeführten Steinen (32) feststellt und an die Steuerung des Aufgabeförderbandes (22) einen Steuerimpuls gibt, der das Aufgabeförderband so lange auf Eilgeschwindigkeit umschaltet, bis die Steine wieder dicht aneinanderliegend zu den Schlagwellen transportiert werden.

4. Vorrichtung nach Anspruch 3,
**dadurch gekennzeichnet,**
- daß der Steuerimpuls einen Zähler (37) startet, der die einer abgelegten Steinlagenbreite entsprechende Transportstrecke auszählt, und anschließend die Eilgeschwindigkeit des Aufgabeförderbandes (22) wieder auf die niedrige normale Transportgeschwindigkeit zurückschaltet sowie die Neubeschickung des Aufgabeförderbandes freigibt.

5. Vorrichtung nach einem oder mehreren der Ansprüche 1 bis 4,
**dadurch gekennzeichnet,**
- daß im auflaufseitigen Bereich des Abnahmeförderbandes (26) eine weitere Lichtschranke (46) vorgesehen ist, welche die auf das Abnahmeförderband auflaufende Steinlage abtastet und einen Steuerimpuls an einen Zähler (50) am Bearbeitungsförderband (24) abgibt, der, sobald die einer Steinlagenbreite entsprechende Steinzahl auf das Abnahmeförderband geschoben ist, das Abnahmeförderband auf eine Eilgeschwindigkeit umschaltet, um die Steinlage geschlossen gegen eine Anlageschiene (48) zu transportieren und die Abnahme der Steinlage vom Förderband zu veranlassen.

6. Vorrichtung nach Anspruch 1 und 2,
**dadurch gekennzeichnet,**
- daß auf beiden Seiten der Förderbänder Führungschienen (38, 40) angebracht sind, die im Bearbeitungsbereich unter den Schlagwellen eine höhenverstellbare Führungsleiste (42) tragen.

7. Vorrichtung nach Anspruch 6,
**dadurch gekennzeichnet,**
- daß die Oberkannte der Führungsleiste (42) auf eine Höhe zwischen 5mm bis 10mm unterhalb der Oberflächenebene der Steine (32) einstellbar ist.

8. Vorrichtung nach Anspruch 5 und 6,
**dadurch gekennzeichnet,**
- daß die Führungsschienen im Bereich des Aufgabeförderbandes als Stoßschienen (40) ausgebildet sind, mit welchen die Steine in seitlich dicht aneinander anliegende Steinlagen verschiebbar sind.

9. Vorrichtung nach einem oder mehreren der Ansprüche 1 bis 8,
**dadurch gekennzeichnet,**
- daß das Abnahmeförderband am abnahmenseitige Ende mit einer querverlaufenden und höhenverstellbaren Anschlagschiene (48) versehen ist, an welcher die Steine in jeweils dicht aneinander anliegende Steinpaketen auflaufen;
- und daß die Anschlagschiene beim Greifen eines Steinpaketes vom Greifer (34) nach unten wegdrückbar ist.

10. Vorrichtung nach einem oder mehreren der Ansprüche 1 bis 9,
**dadurch gekennzeichnet,**
- daß unter den Förderbändern ein Kettenförderer (52) verläuft, der die leeren Paletten von der Aufgabeseite zur Abgabeseite transportiert, wobei der Kettenförderer immer dann eine Palette in Beladeposition verschiebt, wenn eine beladene Palette abtransportiert ist.

11. Vorrichtung nach Anspruch 1,
**dadurch gekennzeichnet,**
- daß die Schlagwellen (10) aus einem zylindrischen Rohr (12) mit verhältnismäßig großem Durchmesser bestehen, auf welches Ringe (14) in einem der Kettengliedgröße zugeordneten Abstand aufgeschweißt sind;
- daß längs einer bezüglich der radialen Ringbreite mittleren Kreislinie eine Vielzahl von Bohrungen (16) zum Durchstecken von die Schlagketten tragenden Stahlstangen (19) vorgesehen ist;
- und daß auf die beiden Enden des Rohres (12) ein den Ringen (14) entsprechender geteilter Spannring (15) aufspannbar und auf dem Rohr verklemmbar ist.

12. Vorrichtung nach Anspruch 11,
**dadurch gekennzeichnet,**
- daß die Stahlstangen (19) zum Einhängen der Schlagketten (11) geteilt und von beiden Seiten durch die Bohrungen (16) der Ringe und des jeweiligen Flanschringes steckbar sind, wobei die innenliegenden Enden auf Lücke liegend ineinandergreifen;
- und daß die Schlagketten (11) in einem sich wiederholenden Verteilungsmuster in die Stahlstangen (19) eingehängt sind.

13. Vorrichtung nach einem oder mehreren der Ansprüche 1 bis 12,
**dadurch gekennzeichnet,**
- daß die Schlagketten (11) mit jeweils einem freien Ringabstand auf die Stahlstangen (19) eingehängt sind.

14. Vorrichtung nach einem oder mehreren der Ansprüche 1 bis 13,
**dadurch gekennzeichnet,**
- daß die Schlagketten (11) von Stahlstange (19) zur Stahlstange auf Lücke liegend eingehängt sind.

15. Vorrichtung nach einem oder mehreren der Ansprüche 11 bis 14,
**dadurch gekennzeichnet,**
- daß die Schlagketten (11) bei beiden sich gegenläufig drehenden Schlagwellen (10) in einem gleichen Anordnungs- und Verteilungsmuster mit sich wiederholendem Rapport eingehängt sind;
- und daß pro Umdrehung der Schlagwellen jeweils eine gleiche Anzahl von Schlagketten die Steinoberfläche mit gleichem Schlagmuster trifft.

16. Vorrichtung nach Anspruch 5,
**dadurch gekennzeichnet,**
- daß die Schlagmuster der auf die beiden sich gegenläufig drehenden Schlagwellen eingehängten Schlagketten verschieden sind.

17. Vorrichtung nach einem oder mehreren der Ansprüche 13 bis 15,
**dadurch gekennzeichnet,**
- daß die Anordnungs- und Verteilungsmuster der Schlagketten der einzelnen Schlagwellen gegeneinander versetzt sind.

## Claims

1. A device including a tool for working plane rock and concrete surface areas comprising at least one rotating and height-adjustable striker shaft, to the periphery of which a plurality of striker chains arranged on rods is replaceably fitted, said chains striking the surface of said stones transported by a conveyor means along under said tool when said tool is rotating,
**characterized in that**
- two counter-powered striker shafts (10) provided with said striker chains (11) are used;
- said conveyor means comprises a train of three conveyor belts (22, 24, 26) capable of being run, at least temporarily, at differing speeds; and
- said stones (32) can be bunched together into a tightly juxtaposed train of stones so that they can also be worked tightly juxtaposed under said rotating striker shafts provided with said striker chains.

2. The device as set forth in claim 1,
**characterized in that**
- said three conveyor belts consist of a feeder conveyor belt (22), a middle working conveyor belt (24) and a discharge conveyor belt (26);
- said middle working conveyor belt (24) runs at a constant transport speed; and
- the speed, of said feeder conveyor belt (22) can be switched between the transport speed of said working conveyor belt and a higher rapid advance speed.

3. The device as set forth in claim 1 or 2,
**characterized in that**
- fitted to said working conveyor belt (24) is a light barrier (36), which detects any gap between said stones (32) supplied to said striker shafts and outputs a control pulse to the controller of said feeder conveyor belt (22) for switching said feeder conveyor belt to said rapid advance speed until said stones are again transported tightly juxtaposed to said striker shafts.

4. The device as set forth in claim 3,
**characterized in that**
- said control pulse starts a counter (37) which counts the transport distance corresponding to a memorized stone layer width and subsequently switches said rapid advance speed of said feeder conveyor belt (22) back to said low normal transport speed and enables a new feed of said feeder conveyor belt.

5. The device as set forth in any of the claims 1 to 4,
**characterized in that**
- provided in the bunching zone of said discharge conveyor belt (26) is a further light barrier (46) which senses said stone layer bunching on said discharge conveyor belt and outputs a control pulse to a counter (50) on said working conveyor belt (24) which, as soon as the number of stones corresponding to a stone layer width has been shifted onto said discharge conveyor belt, switches said discharge conveyor belt to rapid advance speed to transport said stone layer closed against an abutment rail (48) and to prompt discharge of said stone layer from said conveyor belt.

6. The device as set forth in claim 1 and 2,
**characterized in that**
- fitted to both sides of said conveyor belts are guide rails (38, 40) which mount a height-adjustable guide bar (42) in the working zone under said striker shafts.

7. The device as set forth in claim 6,
**characterized in that**
- the top edge of said guide bar (42) is adjustable to a height between 5mm and 10mm below the surface plane of said stones (32).

8. The device as set forth in claim 5 and 6,
**characterized in that**
- said guide rails on the region of said feeder conveyor belt are configured as bumper rails (40) with which said stones are shiftable into laterally tightly juxtaposed stone layers.

9. The device as set forth in any of the claims 1 to 8,
**characterized in that**
- said discharge conveyor belt is provided at the discharge end with a cross-running and height-adjustable abutment rail (48) at which said stones back up into tightly juxtaposed packs of stones; and
- said abutment rail (48) can be urged downwards out of the way from said picker (34) when picking a pack of stones.

10. The device as set forth in any of the claims 1 to 9,
**characterized in that**
- running under said conveyor belts is a chain conveyor (52) which transports the empty pallets from the feed end to the discharge end, said chain conveyor shifting a pallet into the loading position, every time a loaded pallet is discharged.

11. The device as set forth in claim 1,
**characterized in that**
- said striker shafts (10) consist of a cylindrical tube (12) of relatively large diameter to which rings (14) are welded on a spacing assigned to the size of the chain link;
- a plurality of holes (16) for inserting said steel rods (19) carrying said striker chains is provided along a circular line centered relative to the radial ring width; and
- to the two ends of said tube (12) a tensioning ring (15) split corresponding to said rings (14) can be tensioned and clamped to said tube (12).

12. The device as set forth in claim 11,
**characterized in that**
- said steel rods (19) for attaching said striker chains (11) are split and insertable from both sides through said holes (16) of said rings and each flange ring, the internally located ends interengaging gap-located; and
- said striker chains (11) are attached to said steel rods (19) in a repetitive distribution pattern.

13. The device as set forth in any of the claims 1 to 12,
**characterized in that**
- said striker chains (11) are attached to said steel rods (19) with a free ring spacing each time.

14. The device as set forth in any of the claims 1 to 13,
**characterized in that**
- said striker chains (11) are attached from one steel rod (19) to the other gap located.

15. The device as set forth in any of the claims 11 to 14,
**characterized in that**
- said striker chains (11) are attached to both counter-rotating striker shafts (10) in the same arrangement and distribution pattern repetitively; and
- for each rotation of said striker shafts the same number of striker chains strikes said stone surface with the same strike pattern every time.

16. The device as set forth in claim 5,
**characterized in that**
- said strike patterns of said striker chains attached to said two counter-rotating striker shafts differ.

17. , The device as set forth in any of the claims 13 to 15,
**characterised in that**
- said arrangement and distribution pattern of said striker chains of said individual striker shafts are mutually staggered.

## Revendications

1. Dispositif comprenant un outil pour traiter des surfaces planes en pierres ou en béton, qui présente au moins un arbre de frappe rotatif et réglable en hauteur, sur le pourtour duquel sont fixées de façon amovible de nombreuses chaînes de frappe montées sur des barres qui, lorsque l'outil tourne, frappent la surface des pierres qui défilent sous l'outil en étant transportées par un dispositif de transport, **caractérisé en ce que** sont mis en oeuvre deux arbres de frappe (10) entraînés en sens inverse l'un par rapport à l'autre, qui sont munis des chaînes de frappe (11), en ce que le dispositif de transport est composé de trois bandes transporteuses (22, 24, 26) successives qui peuvent avancer, au moins par intermittence, à des vitesses différentes, et en ce que les pierres (32) peuvent être regroupées de manière à former une succession de pierres très compacte, afin qu'elles puissent être traitées sous les arbres de frappe munis des chaînes de frappe en étant très serrées.

2. Dispositif selon la revendication 1, **caractérisé en ce que** les trois bandes transporteuses sont constituées par une bande transporteuse de chargement (22) située du côté de l'alimentation, une bande transporteuse de traitement centrale (24) et une bande transporteuse de déchargement (26), en ce que la bande transporteuse centrale (24) avance à une vitesse constante, et en ce qu'il est possible de commuter la bande transporteuse de chargement (22) entre une vitesse correspondant à celle de la bande transporteuse de traitement et une vitesse rapide plus élevée.

3. Dispositif selon la revendication 1 ou 2, **caractérisé en ce qu'**un barrage photoélectrique (36) est fixé sur la bande transporteuse de traitement (24), qui détecte un espace parmi les pierres (32) amenées vers les arbres de frappe et qui donne à la commande de la bande transporteuse de chargement (22) une impulsion de commande qui commute la bande transporteuse de charganent sur la vitesse rapide jusqu'à ce que les pierres soient acheminées vers les arbres de frappe en étant à nouveau très serrées.

4. Dispositif selon la revendication 3, **caractérisé en ce que** l'impulsion de commande lance un compteur (37) qui fait le décompte des pierres sur un tronçon correspondant à la largeur d'une couche de pierres, puis qui ramène la bande transporteuse de chargement (22), qui avançait à la vitesse rapide, à nouveau à la vitesse de transport normale et qui initialise une nouvelle alimentation de la bande transporteuse de chargement.

5. Dispositif selon l'une ou plusieurs des revendications 1 à 4, **caractérisé en ce qu'**un autre barrage photoélectrique (46) est prévu à l'entrée de la bande transporteuse de déchargement (26), qui balaye la couche de pierres arrivant sur la bande transporteuse de déchargement et qui délivre une impulsion de commande à un compteur (50) situé sur la bande transporteuse de traitement (24) lequel, dès qu'un nombre de pierres correspondant à une largeur de couche de pierres est passé sur la bande transporteuse de déchargement, commute la bande transporteuse de déchargement sur une vitesse rapide afin de transporter la couche de pierres complète contre un rail de butée (48) et d'initialiser le déchargement de la couche de pierres de la bande transporteuse.

6. Dispositif selon la revendication 1 et 2, **caractérisé en ce que** des rails de guidage (38, 40) sont fixés de part et d'autre des bandes transporteuses, qui, dans la zone de traitement située sous les arbres de frappe, portent une barre de guidage réglable en hauteur (42).

7. Dispositif selon la revendication 6, **caractérisé en ce que** l'arête supérieure de la barre de guidage (42) peut être réglée sur une hauteur située entre 5 et 10 mm en dessous du plan de la surface des pierres (32).

8. Dispositif selon la revendication 5 et 6, **caractérisé en ce que** les rails de guidage sont réalisés dans la zone de la bande transporteuse de chargement en tant que rails de butée (40) à l'aide desquels les pierres peuvent être déplacées en couches de pierres étroitement appliquées les unes contre les autres par le côté.

9. Dispositif selon l'une ou plusieurs des revendications 1 à 8, **caractérisé en ce que** la bande transporteuse de déchargement est munie à l'extrémité située du côté du déchargement d'un rail de butée (48) réglable en hauteur et s'étendant transversalement, contre lequel les pierres s'accumulent de manière à former des paquets de pierres très compacts, et en ce que le rail de butée peut être repoussé vers le bas par le grappin (34) lorsqu'il s'empare d'un paquet de pierres.

10. Dispositif selon l'une ou plusieurs des revendications 1 à 9, **caractérisé en ce qu'**un transporteur à chaîne (52) défile sous les bandes transporteuses, qui transporte les palettes vides du côté de chargement au côté de déchargement, le transporteur à chaîne mettant toujours une palette en position de chargement lorsqu'une palette chargée a été évacuée.

11. Dispositif selon la revendication 1, **caractérisé en ce que** les arbres de frappe (10) sont composés d'un tube cylindrique (12) de diamètre relativement important, sur lequel sont soudés des anneaux (14) avec un espacement correspondant à la dimension des maillons des chaînes, en ce que de nombreux perçages (16) sont prévus sur un cercle central par rapport à la largeur radiale des anneaux, qui servent à faire passer des barres d'acier (19) portant les chaînes de frappe, et en ce qu'un anneau de serrage en deux parties (15) adapté aux anneaux (14) peut être fixé aux deux extrémités du tube (12) et bloqué sur le tube.

12. Dispositif selon la revendication 11, **caractérisé en ce que** les barres d'acier (19) servant à accrocher les chaînes de frappe (11) sont séparées et peuvent être enfoncées par les deux côtés dans les perçages (16) des anneaux et de l'anneau de bride correspondant, les extrémités intérieures étant disposées en quinconce et venant s'emboîter les unes dans les autres, et en ce que les chaînes de frappe (11) sont accrochées au barres d'acier (19) selon un motif itératif.

13. Dispositif selon l'une ou plusieurs des revendications 1 à 12, **caractérisé en ce que** les chaînes de frappe (11) sont accrochées aux barres d'acier (19) en présentant un espacement annulaire.

14. Dispositif selon l'une ou plusieurs des revendications 1 à 13, **caractérisé en ce que** les chaînes de frappe (11) sont accrochées aux barres d'acier en étant disposées en quinconce d'une barre d'acier (19) à l'autre.

15. Dispositif selon l'une au plusieurs des revendications 11 à 14, **caractérisé en ce que**, sur les deux arbres de frappe (10) tournant dans des sens opposés, les chaînes de frappe (11) sont accrochées selon le même motif itératif, et en ce qu'à chaque rotation des arbres de frappe, un même nombre de chaînes de frappe atteint la surface de pierres en y imprimant le même motif

16. Dispositif selon la revendication 5, **caractérisé en ce que** les motifs formés par les chaînes de frappe accrochées aux deux arbres de frappe tournant dans des sens opposés sont différents.

17. Dispositif selon l'une ou plusieurs des revendications 13 à 15, **caractérisé en ce que** les motifs formés par les chaînes de frappe des différents arbres de frappe sont décalés les uns par rapport aux autres.
